# EUROPÄISCHE PATENTSCHRIFT

(11) **EP 2 231 927 B1**
(45) Veröffentlichungstag und Bekanntmachung des Hinweises auf die Patenterteilung: **18.04.2012**
(21) Anmeldenummer: 08782841.4
(22) Anmeldetag: 03.09.2008
(51) Int. Cl.: E01B 27/10

(54) **SCHIENENFAHRZEUG ZUR GLEISUNTERBAUSANIERUNG**
RAIL VEHICLE FOR RENOVATING THE SUBSTRUCTURE OF A TRACK
VÉHICULE FERROVIAIRE POUR LA RÉNOVATION D'INFRASTRUCTURE D'UNE VOIE

(30) Priorität: 05.09.2007 AT 13842007
(43) Veröffentlichungstag der Anmeldung: 29.09.2010
(73) Patentinhaber: Swietelsky Baugesellschaft M.B.H., 4020 Linz (AT)
(72) Erfinder: BRUSTMANN, Hellmuth, A-1130 Wien (AT); SCHAUER, Norbert, A-8832 Oberwölz (AT)
(74) Vertreter: Weiser, Andreas
(86) Internationale Anmeldenummer: PCT/AT2008/000313
(87) Internationale Veröffentlichungsnummer: WO 2009/029969

(56) Entgegenhaltungen:
- EP-A- 0 629 744
- EP-A- 1 249 536
- EP-A- 1 643 035
- WO-A-2007/054393
- DD-A1- 240 043
- DE-A1- 10 139 765

## Beschreibung

Die vorliegende Erfindung betrifft ein Schienenfahrzeug zur Gleisunterbausanierung, gemäß dem Obergegriff des Anspruchs 1.

Ein Schienenfahrzeug dieser Art ist aus der EP 1 643 035 A2 bekannt. Dabei werden sowohl das Gleisbett als auch die Planumsschutzschicht (PSS) jeweils gesondert rezykliert, d.h. der Schotterabraum zu Neuschotter und der PSS-Abraum zu Neu-PPS. Der sanierte Gleisunterbau besteht dadurch vollständig aus Rezyklat, was in der Praxis zu einer mangelhaften Qualität der Sanierung führt, da PSS-Material genau definierte Festigkeitseigenschaften haben muß.

Aus der EP 0 790 352 A2 ist eine Gleisunterbausanierungsmaschine bekannt, bei welcher der obere Teil des Schotterbetts abgeräumt, zerkleinert, mit Sand vermischt und als neue Planumsschutzschicht verwendet wird.

Ein anderes Gleisunterbausanierungsfahrzeug ist in der Zeitschrift "ETR - Eisenbahntechnische Rundschau", Heft 4/2004, Seiten 225 bis 228, beschrieben und unter der Typenbezeichnung PM 200-2R bekannt. Die Maschine PM 200-2R ermöglicht in einem kontinuierlichen Arbeitsvorgang sowohl das Austauschen des Gleisbettmaterials als auch des Unterbaumaterials, wobei zwar eine Rezykliereinrichtung für das Gleisbettmaterial vorgesehen ist, der Abraum der Unterbau-Räumeinrichtung jedoch zur Gänze abgeführt wird, was eine kostspielige Entsorgung und das Aufbringen von teurem Neu-PSS-Material erfordert.

Die Erfindung setzt sich zum Ziel, ein Schienenfahrzeug zur Gleisunterbausanierung zu schaffen, welches einen wirtschaftlicheren Betrieb ermöglicht als die bekannten Lösungen, ohne Abstriche in Bezug auf die Qualität der Sanierung und Arbeitsgeschwindigkeit des Fahrzeugs hinnehmen zu müssen.

Dieses Ziel wird mit einem Schienenfahrzeug der einleitend genannten Art erreicht, das sich erfindungsgemäß dadurch auszeichnet,
daß die Unterbau-Räumeinrichtung zumindest in eine erste Räumeinheit zum Abräumen einer oberen Schicht des Unterbaus und eine nachgeordnete zweite Räumeinheit zum Abräumen einer unteren Schicht des Unterbaus unterteilt ist,
daß die Unterbau-Aufbringeinrichtung zumindest in eine erste Aufbringeinheit zum Aufbringen einer ersten Unterbauschicht und eine nachgeordnete zweite Aufbringeinheit zum Aufbringen einer darüberliegenden zweiten Unterbauschicht unterteilt ist, und
daß die Unterbau-Rezykliereinrichtung den Abraum aus der ersten Räumeinheit als Material für die erste Unterbauschicht in die erste Aufbringeinheit einspeist.

Auf diese Weise wird das Gleisunterbaumaterial in zwei aufeinanderfolgenden Stufen abgebaut und der Abraum der ersten Stufe als Tragschicht für darüber aufgefülltes neues Unterbaumaterial verwendet, und dies in einem kontinuierlichen Betrieb während der Fahrt. Die Erfindung beruht auf der Erkenntnis, daß ein solcher Unterbau-Zweischichtaufbau aus rezykliertem Material und Neumaterial ohne jedwede Abstriche in der Gesamtfestigkeit und Qualität des Gleisunterbaus eine beträchtliche Einsparung an entsorgungspflichtigem Abraum und zuzukaufendem Neumaterial ermöglicht. In Summe wird damit ein wesentlich wirtschaftlicherer Betrieb der Unterbausanierungsmaschine erreicht als mit den bekannten Konstruktionen.

Dem Fachmann ist klar, daß in der Praxis keine exakte Abgrenzung zwischen dem Gleisbett und seinem Unterbau vorliegt, da loses Material, z.B. Schotter, Absplitterungen, Abrieb usw. des Gleisbetts in den Unterbau diffundieren kann und/oder sich seitlich vom Gleis ausbreiten oder - z.B. bei einem Damm - an den Flanken des Unterbaus herabrieseln kann. Der hier verwendete Begriff "obere Schicht des Unterbaus" umfaßt demzufolge auch eine allfällige Mischzone, in welcher Gleisbettmaterial parasitär von oben in den Unterbau eingedrungen ist, sich seitlich ausgebreitet hat oder an den Flanken des Unterbaus böschungsartig vorliegt.

Gemäß einer bevorzugten Ausführungsform der Erfindung weist die Unterbau-Rezykliereinrichtung einen Mischer zum Einbringen von Zusatzstoffen in den Abraum auf. Mit Hilfe solcher Zusatzstoffe können die Eigenschaften des rezyklierten Abraums definiert eingestellt werden.

Bevorzugt weist die Unterbau-Rezykliereinrichtung ferner eine Einrichtung zum Zerkleinern des Abraums, einen Magnetabscheider zum Entfernen von Metall aus dem Abraum und/oder ein Sieb zum Abscheiden von Feingut aus dem Abraum auf, um die Qualität des rezyklierten Unterbaumaterials je nach Anforderung weiter zu verbessern.

Besonders günstig ist es, wenn die erste und die zweite Räumeinheit jeweils durch eine eigene Räumkette gebildet sind. Mit Hilfe derartiger Räumketten können sowohl die Räumtiefe als auch -breite einfach variiert und individuell an den Bahnkörper angepaßt werden.

Gemäß einer weiteren vorteilhaften Variante der Erfindung beträgt die Abräumtiefe der ersten Räumeinheit und die Aufbringhöhe der ersten Aufbringeinheit jeweils 10 bis 25 cm, bevorzugt 15 bis 20 cm; besonders bevorzugt beträgt die Abräumtiefe der zweiten Räumeinheit 10 bis 65 cm. Die dadurch erreichten Schichtdicken ergeben eine Maximierung des Rezyklierungsanteiles im Unterbau ohne Beeinträchtigung seiner Tragfähigkeit und Dauerhaftigkeit.

Besonders vorteilhaft ist es, wenn das Schienenfahrzeug eine Siloeinheit aufweist, welche neues Unterbaumaterial bevorratet und als Material für die zweite Unterbauschicht in die zweite Aufbringeinheit einspeist, um kontinuierlich eine hohe Qualität des Unterbaus zu erzielen.

Gemäß einer weiteren vorteilhaften Ausführungsform der Erfindung wird vorgesehen, daß die Gleishebeeinrichtung in eine erste Gleishebeeinheit zum vorübergehenden Ausheben des Gleises aus seinem Gleisbett in einem ersten Abschnitt des Arbeitsbereichs und in eine zweite Gleishebeeinheit zum nochmaligen vorübergehenden Anheben des Gleises in einem davon beabstandeten zweiten Abschnitt des Arbeitsbereichs unterteilt ist, wobei die Gleisbett-Räumeinrichtung und die erste Räumeinheit im genannten ersten Abschnitt des Arbeitsbereiches arbeiten und die zweite Räumeinheit, die Unterbau-Aufbringeinrichtung und die Gleisbett-Aufbringeinrichtung im genannten zweiten Abschnitt des Arbeitsbereiches arbeiten, und wobei sich das Schienenfahrzeug mit zumindest einem seiner Fahrgestelle im Bereich zwischen dem ersten und dem zweiten Abschnitt auf dem vorübergehend auf der unteren Unterbauschicht zur Auflagerung kommenden Gleis abstützt. Durch die Aufteilung des Arbeitsbereiches in zwei aufeinanderfolgende Abschnitte, zwischen denen sich das Schienenfahrzeug abstützen kann, wird das Gewicht des Schienenfahrzeugs besser verteilt und sein maximales Achsgewicht reduziert, was für den Einsatz auf Brücken, speziellen Untergründen usw. von entscheidender Bedeutung ist. Darüber hinaus ermöglicht die Aufteilung in zwei Arbeitsabschnitte eine Gelenkkupplung zwischen den Abschnitten, so daß auch enge Kurvenradien befahren werden können.

Besonders günstig ist es, wenn das Schienenfahrzeug, wie an sich bekannt, auch eine Gleisbett-Rezykliereinrichtung aufweist, welche den Abraum aus der Gleisbett-Räumeinrichtung, gegebenenfalls zusammen mit neuem Gleisbettmaterial aus einer mitgeführten Siloeinheit, in die Gleisbett-Aufbringeinrichtung einspeist.

Die Erfindung wird nachstehend anhand eines in den beigeschlossenen Zeichnungen dargestellten Ausführungsbeispieles näher erläutert. In den Zeichnungen zeigen:
Fig. 1 ein Prinzipschaltbild des erfindungsgemäßen Schienenfahrzeugs zur Gleisunterbausanierung;
Fig. 2 eine beispielhafte Ausführungsform des Schienenfahrzeugs von Fig. 1 überblicksweise in der Seitenansicht;
die Fig. 3a und 3b das Schienenfahrzeug von Fig. 2 in seinen beiden Arbeitsbereichsabschnitten im Detail in der Seitenansicht; und
die Fig. 4a und 4b das Schienenfahrzeug von Fig. 2 in seinen beiden Arbeitsbereichsabschnitten im Detail ausschnittsweise in der Draufsicht.

Anhand von Fig. 1 werden die Hauptkomponenten und die Funktionsweise des Schienenfahrzeugs der Erfindung nun im Überblick erläutert. Fig. 1 zeigt schematisch ein Schienenfahrzeug 1, das zur kontinuierlichen Sanierung eines auf einem Untergrund 2 aufliegenden Gleisunterbaus 3 für ein Gleis 4 in einem Gleisbett 5 dient, d.h. zur Gleisunterbausanierung während der Fahrt des Schienenfahrzeugs 1 in Fahrtrichtung 6. Das Schienenfahrzeug 1 kann dazu über einen eigenen Antrieb verfügen oder von einer Lokomotive angetrieben sein.

Das Gleisbett 5 ist üblicherweise eine Schotterbettung, in welche das Schienen 7 und Schwellen 8 umfassende Gleis 4 teilweise eingebettet ist; alternativ könnte das Gleisbett 5 auch beliebiger anderer Art sein, wie dem Fachmann bekannt.

Der zu sanierende Unterbau 3 kann sich aus Erdmaterial, aber auch aus bereits früher einmal saniertem Unterbau (z.B. altem PSS-Material) zusammensetzen. Wie eingangs erwähnt, umfaßt der hier verwendete Begriff "Unterbau" auch jene Mischzone des Unterbaus 3, in welcher loses Gleisbettmaterial, z.B. Schotter, Absplitterungen, Abrieb usw. von oben in das Erdmaterial (oder altes PSS-Material) des Unterbaus eingedrungen ist, sich auf diesem neben dem Gleis bzw. ursprünglichen Gleisbett 5 seitlich ausgebreitet (verbreitert) hat und/oder - bei einem Dammaufbau - an den Flanken des Unterbaus 3 herabgerieselt ist und böschungsartig anliegt, wie dem Fachmann bekannt. In der Praxis kann bis zu 30 - 40 % des ursprünglichen (d.h. bei einem neuen Bahnkörper aufgebrachten) Gleisschotters in dieser Mischzone des Unterbaus 3 vorliegen.

Das Schienenfahrzeug 1 ist mit einer Gleishebeeinrichtung 9 zum vorübergehenden, d.h. während der Fahrt fortschreitendem Ausheben des Gleises 4 aus seinem Gleisbett 5 in einem Arbeitsbereich 10 ausgestattet. Im Arbeitsbereich 10 erfolgt ein Abräumen des Gleisbetts 5 mit Hilfe einer Gleisbett-Räumeinrichtung 11 und anschließend ein Abräumen des Unterbaus 3 mittels einer Unterbau-Räumeinrichtung 12, 13. Dann werden ein neuer Unterbau 3' durch eine Unterbau-Aufbringeinrichtung 15, 16 und darüber ein neues Gleisbett 5' durch eine Gleisbett-Aufbringeinrichtung 17 aufgebracht, wobei gleichzeitig das Gleis 4 wieder in das neue Gleisbett 5' abgelegt wird. Die Gleisbett-Aufbringeinrichtung 17 kann in dem Fachmann bekannter Weise auch eine oder mehrere Stopfeinheiten (nicht gezeigt) zum Verfüllen des Gleisbettmaterials unter und zwischen die Schwellen 8 bzw. Schienen 7 des Gleises 4 aufweisen.

Die Unterbett-Räumeinrichtung 12, 13 umfaßt eine erste Räumeinheit 12 zum Abräumen einer ersten oberen Schicht 18 des Unterbaus 3 und eine davon gesonderte, nachgeordnete zweite Räumeinheit 13 zum Abräumen einer unteren Schicht 19 des Unterbaus 3 bis zu einer vorgegebenen Tiefe oder auch bis ganz zum Untergrundplanum 14 des Untergrundes 2 hinab. In analoger Weise ist die Unterbau-Aufbringeinrichtung 15, 16 in eine erste Aufbringeinheit 15 zum Aufbringen einer ersten Unterbauschicht 20 (sog. "Tragschicht") und eine nachgeordnete zweite Aufbringeinheit-16 zum Aufbringen einer darüberliegenden zweiten Unterbauschicht 21 (sog. "PSS-Schicht") unterteilt.

Die obere Schicht 18 enthält auch die Mischzone zwischen dem Gleisbett 5 und dem Unterbau 3, in welcher ursprüngliches Gleisbettmaterial parasitär, wie oben erörtert, enthalten ist. Zur Erfassung insbesondere auch parasitären Flankenmaterials aus der Mischzone ist die Räumbreite der ersten Räumeinheit 12, wie in Fig. 4a gezeigt, größer als jene der Gleisbett-Räumeinrichtung 11 ausgelegt.

Wie in Fig. 1 schematisch gezeigt, weist das Schienenfahrzeug 1 eine Unterbau-Rezykliereinrichtung 22 auf, welche den Abraum 12' aus der ersten Räumeinheit 12, d.h. die abgebaute Schicht 18, als Material für die erste Unterbauschicht 20 in die erste Aufbringeinheit 15 einspeist (Pfad 22'), und zwar bevorzugt unter Einbringen von Zusatzstoffen 23 in den Abraum 12'. Hingegen wird der Abraum 13' aus der zweiten Räumeinheit 13, d.h. die abgebaute Schicht 19, entsorgt (Pfad 24), und als Material für die zweite Unterbauschicht 21 wird der zweiten Aufbringeinheit 16 neues Unterbaumaterial, z.B. "frisches" PSS-Material, das aus Sanden definierter Körnung und Zusammensetzung besteht, zugeführt (Pfad 25).

Bevorzugt besitzt die obere Schicht 18 eine Dicke, d.h. Abräumtiefe der Räumeinheit 12, von 10 bis 25 cm, besonders bevorzugt 15 bis 20 cm, und die untere Schicht 19 eine Dicke, d.h. Abräumtiefe der Räumeinheit 13, von 10 bis 65 cm. Da im wesentlichen die gesamte obere Schicht 18 zur ersten Unterbauschicht 20 rezykliert wird, hat die erste Unterbauschicht 20 bevorzugt dieselbe Dicke wie die obere Schicht 18, u.zw. 10 bis 25 cm, besonders bevorzugt 15 bis 20 cm.

Da die obere Schicht 18 auch die genannte allfällige Mischzone mit dem Gleisbett 5 umfaßt, kann der Abraum 12' in der Praxis bis zu 30 - 40 % an (ursprünglichem) Gleisbettmaterial enthalten, d.h. sich aus 60 - 70 % Erdmaterial oder altem PSS-Material und 30 - 40 % parasitärem (eindiffundiertem" ausgebreitetem, herabgerieseltem usw.) Gleisbettmaterial, z.B. Gleisschotter-Absplitterungen und -Abrieb, zusammensetzen. Dadurch kann das aus dem Abraum 12' erzeugte Rezyklat 22' einen parasitären Mischanteil von bis zu 30 bis 40% an ursprünglichem Gleisbettmaterial aus eindiffundiertem Material, Flankenmaterial, Absplitterungen, Abrieb usw. enthalten, der somit in vorteilhafter Weise ebenfalls in die erste Unterbauschicht 20 ("Tragschicht") rezykliert wird.

Schließlich ist das Schienenfahrzeug 1 in an sich bekannter Weise mit einer Gleisbett-Rezykliereinrichtung 26 ausgerüstet, welche den Abraum 11' aus der Gleisbett-Räumeinrichtung 11, gereinigt und gesiebt und soweit erforderlich ergänzt durch neues Gleisbettmaterial 27, in die Gleisbett-Aufbringeinrichtung 17 einspeist.

Das Schienenfahrzeug 1 besteht in der Regel aus mehreren zu einem Zug gekuppelten Wagen (auch wenn dies nicht zwingend ist) und die in Fig. 1 gezeigten Komponenten des Schienenfahrzeugs 1 werden entsprechend ihren jeweiligen Platz- und Gewichtserfordernissen auf verschiedene Wagen verteilt. Fig. 2 zeigt eine solche beispielhafte Aufteilung der Komponenten des Schienenfahrzeugs 1 auf sechs verschiedene Wagen 28 bis 33, u.zw. einen ersten Wagen 28 mit einer Siloeinheit 34 zur Bevorratung von neuem Gleisbettmaterial 27; einen Wagen 29 mit der Gleisbett-Rezykliereinrichtung 26; zwei Wagen 30 und 31 mit den Gleisbett-Räum- und -Aufbringeinrichtungen 11, 17, den Unterbau-Räum- und -Aufbringeinrichtungen 12, 13, 15, 16 und der Unterbau-Rezykliereinrichtung 22; einen Wagen 32 mit einer Siloeinheit 35 zur Bevorratung von neuem Unterbaumaterial 25; und einen Wagen 33 mit einer Siloeinheit 36 zur Aufnahme des Abraums 13' der unteren Schicht 19. Zwischen und in den Wagen 28 bis 33 verlaufen Förderbänder (in Fig. 2 nicht gezeigt) zur Realisierung der dargestellten Materialflüsse.

Bei der in Fig. 2 gezeigten Ausführungsform ist die Gleishebeeinrichtung 9 in eine erste Gleishebeeinheit 9' zum Ausheben des Gleises 4 in einem ersten Abschnitt 10' und eine zweite Gleishebeeinheit 9" zum nochmaligen Anheben des Gleises 4 in einem davon beabstandeten zweiten Abschnitt 10" des Arbeitsbereichs 10 unterteilt. Dadurch kann sich das Schienenfahrzeug 1 mit zumindest einem Fahrgestell 37 im Bereich zwischen dem ersten Abschnitt 10' und dem zweiten Abschnitt 10" auf dem vorübergehend auf der unteren Schicht 19 zur Auflagerung kommenden Gleis 4 abstützen. Eine zu diesem Zweck vorteilhafte Aufteilung der Komponenten auf die Wagen 30 und 31 wird nun anhand der Fig. 3 und 4 näher erläutert, welche den Innenaufbau der Wagen 30 und 31 des Schienenfahrzeugs 1 im Bereich seiner Arbeitsbereichsabschnitte 10' und 10" im Detail zeigen.

Gemäß den Fig. 3a und 4a arbeiten die Gleisbett-Räumeinrichtung 11 und die erste Räumeinheit 12 im ersten Abschnitt 10' im Wagen 30 und sind jeweils in Form einer Räumkette ausgebildet, welche sowohl in ihrer Räumbreite als auch -tiefe einstellbar ist, wie dem Fachmann bekannt.

Der Abraum 11' der Gleisbett-Räumeinrichtung 11 wird über ein Förderband 38 zur Gleisbett-Rezykliereinrichtung 26 des Wagens 29 hin ausgebracht, von welchem das rezyklierte und ergänzte Gleisbettmaterial 26' über ein Förderband 39 zurückerhalten und zum Wagen 31 (Fig. 3b) weitergeleitet wird.

Die Unterbau-Rezykliereinrichtung 22 ist ebenfalls im Wagen 30 angeordnet und umfaßt in Aufeinanderfolge: ein dem Austragende 40 der ersten Räumeinheit 12 nachgeordnetes Sieb 42 zum Abscheiden von Feingut aus dem Abraum 12', bevorzugt ein Rüttelsieb; einen Magnetabscheider 41 zum Entfernen von Metall aus dem Abraum 12'; und eine kombinierte Zerkleinerungs- und Mischeinrichtung 43 zum Zerkleinern des Abraums 12' sowie zum gleichzeitigen Einbringen der Zusatzstoffe 23 aus einer Siloeinheit 44. Optional kann die Unterbau-Rezykliereinrichtung 22 auch eine Wascheinrichtung (nicht gezeigt) zum Waschen des Abraums 12' aufweisen. Das Ausgangsmaterial 22' der Unterbau-Rezykliereinrichtung 22 wird über ein Förderband 45 zum Wagen 31 (Fig. 3b) weitergeleitet.

Die Zerkleinerungs- und Mischeinrichtung 43 kann beispielsweise durch eine Zerkleinerungsschnecke gebildet sein, welcher sowohl der Abraum 12' als auch die Zusatzstoffe 23 aufgegeben werden. Alternativ kann die Zerkleinerung in einer gesonderten Zerkleinerungseinrichtung erfolgen, z.B. in einem Prall- oder Kegelbrecher, und das Einbringen der Zusatzstoffe in einem gesonderten, vor- oder nachgeordneten Mischer.

Die Zerkleinerungs- und Mischeinrichtung 43 bricht bzw. zerkleinert den Abraum 12' bevorzugt auf eine Körnung von unter 50 mm herab. Die beigegebenen Zuschlagstoffe 23 können, wie dem Fachmann bekannt, sowohl flüssige als auch feste Form haben.

Wie in den Fig. 3b und 4b gezeigt, arbeiten die zweite Unterbau-Räumeinheit 13, die erste und die zweite Unterbau-Aufbringeinheit 15, 16 und die Gleisbett-Aufbringeinrichtung 17 im zweiten Abschnitt 10" im Wagen 31. Auch die zweite Unterbau-Räumeinheit 13 ist als Räumkette ausgebildet (Fig. 4b) und sowohl in ihrer Räumbreite als auch -tiefe einstellbar, wie dem Fachmann bekannt.

Der Abraum 13' der zweiten Räumeinheit 13 wird über ein Förderband 46 zum Wagen 36 weitergeleitet und die zweite Unterbau-Aufbringeinheit 16 wird über ein Förderband 47 mit vom Wagen 32 empfangenem neuen PSS-Material 25 versorgt. Wie bereits ausführlich erörtert, wird das Rezyklat 22' über das Förderband 45 in die erste Unterbau-Aufbringeinheit 15 eingespeist, und das Rezyklat 26' über das Förderband 39 in die Gleisbett-Aufbringeinrichtung 17.

Optional können Rollen 48, 49 zum Aufbringen eines Geotextils auf das Untergrundplanum 14 und/oder die erste Unterbauschicht 20 vorgesehen werden.

Die Erfindung ist nicht auf die dargestellten Ausführungsformen beschränkt, sondern umfaßt alle Varianten und Modifikationen, die in den Rahmen der angeschlossenen Ansprüche fallen.

So kann beispielsweise der Unterbau in einer vereinfachten Variante auch nur in einer einzigen Schicht abgeräumt werden, deren Abraum teilweise (ergänzt durch Neumaterial) oder zur Gänze als neue Unterbauschicht rezykliert wird, in welchem Fall sich eine Unterteilung der Unterbau-Räumeinrichtung in mehrere Räumeinheiten und der Unterbau-Aufbringeinrichtung in mehrere Aufbringeinheiten erübrigt.

Alternativ kann der Unterbau mit Hilfe von mehr als zwei Räumeinheiten auch in mehr als zwei Schichten abgetragen werden, und der neue Unterbau mit Hilfe von mehr als zwei Aufbringeinheiten auch in mehr als zwei Schichten aufgetragen werden, wobei dann die Rezykliereinrichtung den Abraum einer (oder mehrerer) der oberen abgeräumten Schichten zu einer (oder mehreren) der unteren aufgebrachten Schichten rezykliert; gegebenenfalls kann dazu die Rezykliereinrichtung auch in mehrere Rezykliereinheiten unterteilt sein, welche jeweils eine Schicht rezyklieren.

## Patentansprüche

1. Schienenfahrzeug (1) zur Gleisunterbausanierung, welches aufweist:
eine Gleishebeeinrichtung (9) zum vorübergehenden Ausheben des Gleises (4) aus seinem Gleisbett (5) in einem Arbeitsbereich (10),
eine Gleisbett-Räumeinrichtung (11) zum Abräumen des Gleisbetts (5) im Arbeitsbereich,
eine Unterbau-Räumeinrichtung (12, 13) zum Abräumen des darunterliegenden Unterbaus (3) im Arbeitsbereich bis zu einer vorgegebenen Tiefe hinab,
eine Unterbau-Aufbringeinrichtung (15, 16) zum Aufbringen von neuem Unterbau (3') im Arbeitsbereich, und
eine Gleisbett-Aufbringeinrichtung (17) zum Aufbringen von neuem Gleisbett (5') im Arbeitsbereich,
wobei das Schienenfahrzeug eine Unterbau-Rezykliereinrichtung (22) aufweist, welche zumindest einen Teil des Abraums der Unterbau-Räumeinrichtung (12, 13) in die Unterbau-Aufbringeinrichtung (15, 16) einspeist, **dadurch gekennzeichnet,**
**daß** die Unterbau-Räumeinrichtung (12, 13) zumindest in eine erste Räumeinheit (12) zum Abräumen einer oberen Schicht (18) des Unterbaus (3) und eine nachgeordnete zweite Räumeinheit (13) zum Abräumen einer unteren Schicht (19) des Unterbaus (3) unterteilt ist,
**daß** die Unterbau-Aufbringeinrichtung (15, 16) zumindest in eine erste Aufbringeinheit (15) zum Aufbringen einer ersten Unterbauschicht (20) und eine nachgeordnete zweite Aufbringeinheit (16) zum Aufbringen einer darüberliegenden zweiten Unterbauschicht (21) unterteilt ist, und
**daß** die Unterbau-Rezykliereinrichtung (22) den Abraum (12') aus der ersten Räumeinheit (12) als Material (22') für die erste Unterbauschicht (20) in die erste Aufbringeinheit (15) einspeist.

2. Schienenfahrzeug nach Anspruch 1, **dadurch gekennzeichnet, daß** die Unterbau-Rezykliereinrichtung (22) einen Mischer (43) zum Einbringen von Zusatzstoffen (23) in den Abraum (12') aufweist.

3. Schienenfahrzeug nach Anspruch 1 oder 2, **dadurch gekennzeichnet, daß** die Unterbau-Rezykliereinrichtung (22) eine Einrichtung (43) zum Zerkleinern des Abraums (12') aufweist.

4. Schienenfahrzeug nach einem der Ansprüche 1 bis 3, **dadurch gekennzeichnet, daß** die Unterbau-Rezykliereinrichtung (22) einen Magnetabscheider (41) zum Entfernen von Metall aus dem Abraum (12') aufweist.

5. Schienenfahrzeug nach einem der Ansprüche 1 bis 4, **dadurch gekennzeichnet, daß** die Unterbau-Rezykliereinrichtung (22) ein Sieb (42) zum Abscheiden von Feingut aus dem Abraum (12') aufweist.

6. Schienenfahrzeug nach einem der Ansprüche 1 bis 5, **dadurch gekennzeichnet, daß** die erste und die zweite Räumeinheit (12, 13) durch jeweils eine Räumkette gebildet ist.

7. Schienenfahrzeug nach einem der Ansprüche 1 bis 6, **dadurch gekennzeichnet, daß** die Abräumtiefe der ersten Räumeinheit (12) und die Aufbringhöhe der ersten Aufbringeinheit (15) jeweils 10 bis 25 cm, bevorzugt 15 bis 20 cm, beträgt.

8. Schienenfahrzeug nach Anspruch 7, **dadurch gekennzeichnet, daß** die Abräumtiefe der zweiten Räumeinheit (13) 10 bis 65 cm beträgt.

9. Schienenfahrzeug nach einem der Ansprüche 1 bis 8, **dadurch gekennzeichnet, daß** das Schienenfahrzeug (1) eine Siloeinheit (35) aufweist, welche neues Unterbaumaterial bevorratet und als Material (25) für die zweite Unterbauschicht (21) in die zweite Aufbringeinheit (16) einspeist.

10. Schienenfahrzeug nach einem der Ansprüche 1 bis 9, **dadurch gekennzeichnet, daß** die Gleishebeeinrichtung (9) in eine erste Gleishebeeinheit (9') zum vorübergehenden Ausheben des Gleises (4) aus seinem Gleisbett (5) in einem ersten Abschnitt (10') des Arbeitsbereichs (10) und in eine zweite Gleishebeeinheit (9") zum nochmaligen vorübergehenden Anheben des Gleises (4) in einem davon beabstandeten zweiten Abschnitt (10") des Arbeitsbereichs (10) unterteilt ist,
wobei die Gleisbett-Räumeinrichtung (11) und die erste Räumeinheit (12) im genannten ersten Abschnitt (10') des Arbeitsbereiches (10) arbeiten und die zweite Räumeinheit (13), die Unterbau-Aufbringeinrichtung (15, 16) und die Gleisbett-Aufbringeinrichtung (17) im genannten zweiten Abschnitt (10") des Arbeitsbereiches (10) arbeiten, und
wobei sich das Schienenfahrzeug (1) mit zumindest einem seiner Fahrgestelle (37) im Bereich zwischen dem ersten (10') und dem zweiten Abschnitt (10") auf dem vorübergehend auf der genannten unteren Unterbauschicht (19) zur Auflagerung kommenden Gleis (4) abstützt.

11. Schienenfahrzeug nach einem der Ansprüche 1 bis 10, **dadurch gekennzeichnet, daß** das Schienenfahrzeug (1), wie an sich bekannt, ferner eine Gleisbett-Rezykliereinrichtung (26) aufweist, welche den Abraum (11') aus der Gleisbett-Räumeinrichtung (11), gegebenenfalls zusammen mit neuem Gleisbettmaterial (27) aus einer mitgeführten Siloeinheit (34), in die Gleisbett-Aufbringeinrichtung (17) einspeist.

## Claims

1. Rail vehicle (1) for the renovation of a track substructure, which has the following:
a track lifting device (9) for the provisional lifting of the track (4) from its track bed (5) in a work area (10);
a track bed clearing device (11) for the clearing of the track bed (5) in the work area;
a substructure clearing device (12,13) for the clearing of the underlying substructure (3) in the work area down to a prespecified depth;
a substructure adding device (15, 16) for the adding of new substructure (3') in the work area; and
a track bed adding device (17) for the adding of a new track bed (5') in the work area;
wherein the rail vehicle has a substructure recycling device (22), which feeds at least one part of the overburden of the substructure clearing device (12, 13) into the substructure adding device (15, 16), **characterized**
**in that** the substructure clearing device (12,13) is subdivided at least into one first clearing unit (12) for the clearing of an upper layer (18) of the substructure (3) and a subordinate, second clearing unit (13) for the clearing of a lower layer (19) of the substructure (3);
**in that** the substructure adding device (15,16) is subdivided at least into one first adding unit (15) for the adding of a first substructure layer (20) and a subordinate, second adding unit (16) for the adding of an overlying second substructure layer (21); and
**in that** the substructure recycling device (22) feeds into the first adding unit (15) the overburden (12') from the first clearing unit (12) as the material (22') for the first substructure layer (20).

2. Rail vehicle according to Claim 1, **characterized in that** the substructure recycling device (22) has a mixer (43) for the introduction of additives (23) into the overburden (12').

3. Rail vehicle according to Claim 1 or 2, **characterized in that** the substructure recycling device (22) has a device (43) for the comminution of the overburden (12').

4. Rail vehicle according to one of Claims 1 to 3, **characterized in that** the substructure recycling device (22) has a magnetic separator (41) for the removal of metal from the overburden (12').

5. Rail vehicle according to one of Claims 1 to 4, **characterized in that** the substructure recycling device (22) has a screen (42) for the separation of fine material from the overburden (12').

6. Rail vehicle according to one of Claims 1 to 5, **characterized in that** each of the first and the second clearing units (12,13) is formed by an excavating chain.

7. Rail vehicle according to one of Claims 1 to 6, **characterized in that** each of the clearing depth of the first clearing unit (12) and the adding height of the first adding unit (15) is 10 to 25 cm, preferably, 15 to 20 cm.

8. Rail vehicle according to Claim 7, **characterized in that** the clearing depth of the second clearing unit (13) is 10 to 65 cm.

9. Rail vehicle according to one of Claims 1 to 8, **characterized in that** the rail vehicle (1) has a silo unit (35), which stocks new subsurface material and feeds it into the second adding unit (16) as material (25) for the second substructure layer (21).

10. Rail vehicle according to one of Claims 1 to 9, **characterized in that** the track lifting device (9) is subdivided into a first track lifting unit (9') for the temporary lifting of the track (4) from its track bed (5) in a first section (10') of the work area (10) and into a second track lifting unit (9") for the temporary re-lifting of the track (4) in a second section (10") of the work area (10) at a distance therefrom,
wherein the track bed clearing device (11) and the first clearing unit (12) work in the aforementioned first section (10') of the work area (10) and the second clearing unit (13), the substructure adding device (15,16) and the track bed adding device (17) in the aforementioned second section (10") of the work area (10), and
wherein the rail vehicle (1) is supported with at least one of its bogies (37) in the area between the first (10') and the second section (10") on the track (4), which temporarily comes on the aforementioned lower substructure layer (19) for the bedding.

11. Rail vehicle according to one of Claims 1 to 10, **characterized in that** the rail vehicle (1), as is in fact known, also has a track bed recycling device (26), which feeds the overburden (11') from the track bed clearing device (11), perhaps together with new track bed material (27) from an accompanying silo unit (34), into the track bed adding device (17).

## Revendications

1. Véhicule ferroviaire (1) pour la remise en état de l'infrastructure d'une voie ferrée, qui comprend :
un dispositif de levage de voie (9) pour soulever temporairement la voie (4) depuis son ballast (5) dans une zone de travail (10),
un dispositif de déblayage de ballast (11) pour déblayer le ballast (5) dans la zone de travail,
un dispositif de déblayage d'infrastructure (12, 13) pour déblayer l'infrastructure (3) sous-jacente dans la zone de travail en descendant jusqu'à une profondeur prédéterminée,
un dispositif de pose d'infrastructure (15, 16) pour déposer une nouvelle infrastructure (3') dans la zone de travail, et
un dispositif de pose de ballast (17) pour déposer un nouveau ballast (5') dans la zone de travail,
dans lequel le véhicule ferroviaire comprend un système de recyclage d'infrastructure (22), qui recycle au moins une partie du déblai du dispositif de déblayage d'infrastructure (12, 13) dans le dispositif de pose d'infrastructure (15, 16),
**caractérisé en ce que**
le dispositif de déblayage d'infrastructure (12, 13) est subdivisé en au moins une première unité de déblayage (12) pour déblayer une couche supérieure (18) de l'infrastructure (3) et une seconde unité de déblayage (13) disposée à la suite pour déblayer une couche inférieure (19) de l'infrastructure (3),
le dispositif de pose d'infrastructure (15, 16) est subdivisé en au moins une première unité de pose (15) pour déposer une première couche d'infrastructure (20) et une seconde unité de pose (16) disposée à la suite pour déposer une seconde couche d'infrastructure (21) situé au-dessus, et
le système de recyclage d'infrastructure (22) alimente la première unité de pose (15) en déblai (12') provenant de la première unité de déblayage (12) à titre de matériaux (22') pour la première couche d'infrastructure (20).

2. Véhicule ferroviaire selon la revendication 1, **caractérisé en ce que** le système de recyclage d'infrastructure (22) comprend un mélangeur (43) pour introduire des matériaux additionnels (23) dans le déblai (12').

3. Véhicule ferroviaire selon la revendication 1 ou 2, **caractérisé en ce que** le système de recyclage d'infrastructure (22) comprend des moyens (43) pour fragmenter le déblai (12').

4. Véhicule ferroviaire selon l'une des revendications 1 à 3, **caractérisé en ce que** le système de recyclage d'infrastructure (22) comprend un séparateur magnétique (41) pour éliminer le métal hors du déblai (12').

5. Véhicule ferroviaire selon l'une des revendications 1 à 4, **caractérisé en ce que** le système de recyclage d'infrastructure (22) comprend un tamis (42) pour séparer les matériaux fins hors du déblai (12').

6. Véhicule ferroviaire selon l'une des revendications 1 à 5, **caractérisé en ce que** la première et la seconde unité de déblayage (12, 13) sont formées chacune par une chaîne de déblayage.

7. Véhicule ferroviaire selon l'une des revendications 1 à 6, **caractérisé en ce que** la profondeur de déblayage de la première unité de déblayage (12) et la hauteur de dépôt de la première unité de pose (15) s'élèvent respectivement de 10 à 25 cm, de préférence de 15 à 20 cm.

8. Véhicule ferroviaire selon la revendication 7, **caractérisé en ce que** la profondeur de déblayage de la seconde unité de déblayage (13) est de 10 à 65 cm.

9. Véhicule ferroviaire selon l'une des revendications 1 à 8, **caractérisé en ce que** le véhicule ferroviaire (1) comprend une unité de silo (35), qui contient en réserve un nouveau matériau d'infrastructure et l'introduit dans la seconde unité de pose (16) à titre de matériau (25) pour la seconde couche d'infrastructure (21).

10. Véhicule ferroviaire selon l'une des revendications 1 à 9, **caractérisé en ce que** le dispositif de levage de voie (9) est subdivisé en une première unité de levage de voie (9') pour soulever temporairement la voie (4) depuis son ballast (5) dans un premier tronçon (10') de la zone de travail (10), et en une seconde unité de levage de voie (9") pour soulever temporairement une nouvelle fois la voie (4) dans un second tronçon (10") écarté du premier tronçon, de la zone de travail (10),
dans lequel le dispositif de déblayage de ballast (11) et la première unité de déblayage (12) opèrent dans le premier tronçon précité (10') de la zone de travail (10), et la seconde unité de déblayage (13), le dispositif de pose d'infrastructure (15, 16) et le dispositif de pose de ballast (17) opèrent dans le second tronçon précité (10") de la zone de travail (10), et
le véhicule ferroviaire (1) s'appuie, par l'un au moins de ses bogies (37), dans la zone entre le premier tronçon (10') et le second tronçon (10") sur la voie (4) qui est déposée temporairement sur la couche inférieure précitée de l'infrastructure (19).

11. Véhicule ferroviaire selon l'une des revendications 1 à 10, **caractérisé en ce que** le véhicule ferroviaire (1) comprend en outre, de manière connue en soi, un système de recyclage de ballast (26) qui alimente le dispositif de pose de ballast (17) en déblai (11') provenant du dispositif de déblayage de ballast (11), le cas échéant conjointement avec du nouveau matériau de ballast (27) provenant d'une unité de silo (34) qu'il transporte.
